# EUROPÄISCHE PATENTSCHRIFT

(11) **EP 3 267 413 B1**
(45) Veröffentlichungstag und Bekanntmachung des Hinweises auf die Patenterteilung: **05.10.2022**
(21) Anmeldenummer: 17180013.9
(22) Anmeldetag: 06.07.2017
(51) Int. Cl.: G08B 17/10, G08B 17/113, G08B 5/36

(54) **RAUCHWARNMELDER**
SMOKE WARNING DEVICE
DÉTECTEUR DE FUMÉE

(30) Priorität: 06.07.2016 DE 102016112349
(43) Veröffentlichungstag der Anmeldung: 10.01.2018
(73) Patentinhaber: ABB Schweiz AG, 5400 Baden (CH)
(72) Erfinder: Goldyn, Dirk, 58454 Witten (DE); Brangenberg, Florian, 58553 Halver (DE); Grotensohn, Michael, 58454 Witten (DE); Hujer, Vlastimil, 46801 Jablonec nad Nisou (CZ); Kozak, Milan, 48641 Tanvald (CZ)
(74) Vertreter: Wesch, Arno

(56) Entgegenhaltungen:
- DE-U1-202009 013 001
- JP-A- H04 322 397
- JP-A- 2015 069 484

## Beschreibung

Die Erfindung bezieht sich auf einen Brandwarnmelder gemäß dem Oberbegriff des Anspruchs 1.

Die JP H04 322 397 A zeigt einen Brandwarnmelder mit einem Labyrinthkörper, der eine Vielzahl von Rippen aufweist und einen gebogenen Strömungsweg für Rauch bildet. Durch den gebogenen Strömungsweg soll verhindert werden, dass kein Störlicht in die Rauchmesszelle fällt. In Axialrichtung durch eine Rippe erstreckt sich ein Lichtleiter.

Rauchwarnmelder dienen allgemein der frühzeitigen Erfassung und akustischen Meldung von beginnenden Bränden in Gebäuden. Bei der Detektion eines Brandes wird ein dauerhafter, alarmierender Signalton vom Rauchmelder abgegeben, um anwesende Personen frühzeitig vor Bränden oder Brandrauch zu warnen.

Die Installation, Wartung und Funktionsweise solcher Rauchwarnmelder ist in der Norm DIN 14676 geregelt und sieht vor, dass die Rauchwarnmelder möglichst richtungsunabhängig über eine akustische und idealerweise auch über eine optische Signalisierung auslösen sollen, d.h. das Verhältnis bestes/ schlechtestes Auslöseverhalten darf den Faktor 1,6 nicht überschreiten.

Für die akustische Signalisierung wird üblicherweise ein Signalgeber und für die optische Signalanzeigen eine Leuchtdiode (LED) verwendet, wobei deren Leuchtsignale an die Gehäuseaußenseite geführt werden.

Die Platzierung, insbesondere der Leuchtdiode, führt dazu, dass dieses Bauteil negativen Einfluss auf das Strömungsverhalten innerhalb des Rauchwarnmelders bedingt, das sich aus erzeugten Verwirbelungen ergibt, die ein Eindringen des Brandrauchs in die Rauchmesszelle verzögern und dadurch den Faktor bezüglich des Verhältnisses bestes / schlechteste Auslöseverhalten negativ ansteigen lässt.

Der Erfindung liegt die Aufgabe zugrunde, einen Rauchwarnmelder anzugeben, dessen Bauteile so platziert sind, dass diese das Strömungsverhalten der einströmenden Luft im Rauchwarnmelder verbessern und eine Reduzierung der aerodynamischen Turbulenzen durch optische Signalanzeigen bedingen.

Diese Aufgabe wird durch einen Rauchwarnmelder mit den Merkmalen des Anspruches 1 gelöst. Vorteilhafte Ausgestaltungen der Erfindung ergeben sich aus der Beschreibung, den Figuren und den weiteren Ansprüchen.

Erfindungsgemäß ist in die Vorrichtung zur Strömungsführung wenigstens ein Lichtleiter integriert, welcher das Licht der Lichtquelle, vorzugsweise einer Leuchtdiode oder einer Laserdiode, an die Gehäuseaußenseite führt, um die von den Lichtquellen ausgehenden aerodynamischen Verwirbelungen zu vermeiden und den Brandrauch ohne Verzögerungen von der Raucheintrittsöffnung in die Rauchmesszelle zu führen.

Die Vorrichtung zur Strömungsführung der einströmenden Raumluft ist aus mehreren rippen- oder stegförmigen Bauteilen gebildet, welche aus einem Kunststoff gefertigt sind.

In der Ausführungsform des erfindungsgemäßen Rauchwarnmelders ist wenigstens eines der Bauteile der Vorrichtung zur Strömungsführung mit einem innenliegenden Bauraum versehen, welcher den Lichtleiter aufnimmt

Die mit der Erfindung erzielbaren Vorteile bestehen insbesondere darin, dass eine Reduzierung von aerodynamischen Turbulenzen durch optische Signalanzeigen erreicht wird und ein negativer Einfluss, der sich insbesondere durch die Anordnung der Lichtquelle im Gehäuse des Rauchwarnmelders ergibt, kompensiert wird.

Die Erfindung wird nachstehend anhand der in den Zeichnungen dargestellten Ausführungsbeispiele erläutert. Es zeigen:
- **Fig.** 1: einen beispielhaften erfindungsgemäßen Rauchwarnmelder, und
- **Fig.** 2: eine Sicht in den Innenraum des beispielhaften erfindungsgemäßen Rauchwarnmelders.

In der **Fig.** 1 ist eine beispielhafte Ausführungsform des erfindungsgemäßen Rauchwarnmelders dargestellt, dessen Gehäuse 1 mit umlaufenden Einström- oder Eintrittsöffnungen 5 für die in den Innenraum des Rauchmelders einströmende Raumluft sowie einer Lichtquelle 4 ausgestattet ist. Die Einström- oder Eintrittsöffnungen 5 ermöglichen eine Durchströmung des Rauchmelders mit Raumluft, eine Detektion auf eventuell vorhandene Rauchpartikel und wirken mit einer im Innenraum des Gehäuses angeordneten Vorrichtung zur Strömungsführung der einströmenden Raumluft zusammen.

Die Lichtquelle 4 ist mit einem Lichtleiter 3 verbunden, wobei der Lichtleiter an der im montierten Zustand von der Wand abweisenden Seite des Rauchwarnmelders zugänglich ist. Der Lichtleiter 3 ist zu einer im Gehäuse 1 des Rauchwarnmelders vorgesehenen Ausnehmung geführt. Erfindungsgemäß ist der Lichtleiter 4 in eine Vorrichtung zur Strömungsführung integriert, welches **Fig.** 2 zeigt. Optional können auch mehrere Lichtleiter 3 darin integriert sein.

**Fig.** 2 zeigt eine Sicht in den Innenraum des beispielhaften an der Decke 8 eines Raumes befestigten erfindungsgemäßen Rauchwarnmelders mit einer Vielzahl von Raucheintrittsöffnungen 5, die den Brandrauch ohne Verzögerungen zur Rauchmesszelle 6 führen. Für die akustische Signalisierung wird ein akustischer Signalgeber 7 und für die optische Signalanzeigen die Leuchtdiode 4 verwendet.

Im Innenraum des Gehäuses 1 ist die Einrichtung zur Strömungsführung 2 erkennbar, die in der gezeigten Ausführungsform aus mehreren, vorzugsweise aus einem transparenten Kunststoff, gefertigten steg- oder rippenförmigen Bauteilen gebildet ist, welche die Rauchführung innerhalb des Rauchwarnmelders gleichmäßig und ohne Umwege direkt in eine im Gehäuseinnenraum befindliche Rauchmesszelle 6 zur Detektion von einströmender Luft auf Rauchpartikel führen.

Eines der steg- oder rippenförmigen Bauteile, sogenannte Guider 2' sind wie in der Fig. 2 gezeigten beispielhaften Form als Kunststoffstrebe 2' so gestaltet, dass sie in ihrer Funktion zusätzlich als Lichtleiter 3 genutzt werden. Dazu ist erfindungsgemäß in der hier gezeigten Ausführungsform wenigstens ein Lichtleiter 3 vom Bauraum des Bauteiles 2' aufgenommen, beispielsweise eingegossen oder eingesteckt, wobei der Lichtleiter 3 das Licht der Lichtquelle 4 an die Gehäuseaußenseite gemäß der Darstellung in **Fig.** 1 führt.

### Bezugszeichenliste

- 1: Gehäuse des Brandwarnmelders
- 2: Vorrichtung zur Strömungsführung der einströmenden Luft, stegoder rippenförmiges Bauteil,
- 2': Bauteil 2 mit integriertem Lichtleiter
- 3: Lichtleiter
- 4: Lichtquelle, Leuchtdiode, Laserdiode
- 5: Einström- oder Eintrittsöffnungen,
- 6: Rauchmesszelle
- 7: Signalgeber
- 8: Wand, Decke eines Raumes

## Patentansprüche

1. Rauchwarnmelder, mit einem Gehäuse (1), einer Lichtquelle (4), einer Vielzahl im Gehäuse (1) angeordneter Eintrittsöffnungen (5), einer Rauchmesszelle (6) zur Detektion von einströmender Raumluft auf Rauchpartikel und wenigstens einer im Gehäuseinnenraum angeordneten Vorrichtung zur Strömungsführung (2, 2') der einströmenden Raumluft, die aus mehreren steg- oder rippenförmigen Bauteilen gebildet ist, wobei ein Lichtleiter in wenigstens eines der steg- oder rippenförmigen Bauteile integriert ist, **dadurch gekennzeichnet, dass**
der Lichtleiter (3) das Licht der Lichtquelle (4) von der Rauchmesszelle (6) radial weg an die Gehäuseaußenseite führt, wobei seitlich neben der Rauchmesszelle (6) ein akustischer Signalgeber (7) vorgesehen ist.

2. Rauchwarnmelder nach Anspruch 1, **dadurch gekennzeichnet, dass** die Vorrichtung zur Strömungsführung (2, 2') aus mehreren steg- oder rippenförmigen Kunststoffbauteilen gebildet ist.

3. Rauchwarnmelder nach Anspruch 2, **dadurch gekennzeichnet, dass** wenigstens eines der steg- oder rippenförmigen Bauteile (2') der Vorrichtung zur Strömungsführung (2, 2') mit einem innenliegenden Bauraum versehen ist, welcher den Lichtleiter (3) aufnimmt.

4. Rauchwarnmelder nach einem der vorstehenden Ansprüche, **dadurch gekennzeichnet, dass** als Lichtquelle (4) eine Leuchtdiode oder eine Laserdiode eingesetzt ist.

## Claims

1. Smoke alarm comprising a housing (1), a light source (4), a multiplicity of entrance openings (5) arranged in the housing (1), a smoke measurement cell (6) for detecting smoke particles in inflowing ambient air, and, arranged in the housing interior, at least one apparatus for flow guidance (2, 2') of the inflowing ambient air, which is formed from a plurality of web-type or rib-type component parts, wherein a light guide is integrated in at least one of the web-type or rib-type component parts,
**characterized in that**
the light guide (3) guides the light of the light source (4) radially away from the smoke measurement cell (6) to the housing's external side, wherein an acoustic signal generator (7) is laterally provided next to the smoke measurement cell (6).

2. Smoke alarm according to Claim 1, **characterized in that** the apparatus for flow guidance (2, 2') is formed from a plurality of web-type or rib-type plastics component parts.

3. Smoke alarm according to Claim 2, **characterized in that** at least one of the web-type or rib-type component parts (2') of the apparatus for flow guidance (2, 2') is provided with an inner installation space that holds the light guide (3).

4. Smoke alarm according to any of the preceding claims, **characterized in that** a light-emitting diode or a laser diode is used as the light source (4).

## Revendications

1. Détecteur de fumée, comprenant un boîtier (1), une source de lumière (4), une pluralité d'orifices d'entrée (5) disposés dans le boîtier (1), une cellule de mesure de fumée (6) pour détecter des particules de fumée dans l'air ambiant entrant, et au moins un dispositif (2, 2') disposé dans l'espace intérieur du boîtier pour guider le flux de l'air ambiant entrant et qui est formé à partir de plusieurs composants en forme de barrettes ou de nervures, un guide de lumière étant intégré dans au moins l'un des composants en forme de barrette ou de nervure,
**caractérisé en ce que** le guide de lumière (3) guide la lumière de la source de lumière (4) de la cellule de mesure de fumée (6) en s'éloignant radialement jusqu'à la face extérieure du boîtier, un générateur de signal acoustique (7) étant prévu latéralement à côté de la cellule de mesure de fumée (6).

2. Détecteur de fumée selon la revendication 1, **caractérisé en ce que** le dispositif de guidage de flux (2, 2') est formé à partir de plusieurs composants plastiques en forme de barrettes ou de nervures.

3. Détecteur de fumée selon la revendication 2, **caractérisé en ce qu'**au moins l'un des composants (2') en forme de barrettes ou de nervures du dispositif de guidage de flux (2, 2') est pourvu d'un espace de montage interne qui reçoit le guide de lumière (3).

4. Détecteur de fumée selon l'une quelconque des revendications précédentes, **caractérisé en ce qu'**une diode électroluminescente ou une diode laser est utilisée comme source de lumière (4).
